# EUROPÄISCHE PATENTSCHRIFT

(11) **EP 0 095 657 B1**
(45) Veröffentlichungstag und Bekanntmachung des Hinweises auf die Patenterteilung: **30.09.1987**
(21) Anmeldenummer: 83104897.0
(22) Anmeldetag: 18.05.1983
(51) Int. Cl.: B22C 5/00

(54) **Verfahren zur automatischen Regelung von Giessereisandaufbereitungsanlagen**
Process for the automatic control of foundry sand plants
Procédé de régulation automatique des installations de préparation de sable de fonderie

(30) Priorität: 02.06.1982 DE 3220662
(43) Veröffentlichungstag der Anmeldung: 07.12.1983
(73) Patentinhaber: Eirich, Hubert, D-74736 Hardheim (DE); Eirich, Paul, D-74736 Hardheim (DE); Eirich, Walter, D-74736 Hardheim (DE)
(72) Erfinder: Eirich, Hubert, D-74736 Hardheim (DE); Eirich, Paul, D-74736 Hardheim (DE); Eirich, Walter, D-74736 Hardheim (DE)
(74) Vertreter: Weber, Dieter, Dr.

## Beschreibung

Die Erfindung betrifft ein Verfahren zur automatischen Regelung von Gießereisandaufbereitungsanlagen, bei welchem die Feuchtigkeit und die Verdichtbarkeit des Gießereisandes gemessen werden.

Tongebundener Gießereisand wird in der Regel nach seiner Benutzung, d.h. nach dem Abgießen, wieder zu einer Aufbereitungsanlage zurückgeführt, wo dem Sand wieder in ausreichender Menge Wasser, Bindemittel (z.B. Bentonit), Additive (z.B. Kohlenstaub, Stärke) und Neusand zugemischt werden.

Es wird hierbei angestrebt, die einzelnen Zusätze so zu proportionieren, daß der Gießereisand eine gleichmäßige Qualität besitzt. Die Belastung des Gießereisandes (beispielsweise die thermische Belastung, Sandverluste) schwankt jedoch in Abhängigkeit von dem jeweiligen Produktionsprogramm, so daß ständig Gießereialtsand mit schwankenden Eigenschaften bzw. unterschiedlichen Sandcharakteristiken zur Aufbereitungsanlage zurückgeführt wird. Das Ziel einer gut funktionierenden Aufbereitung besteht deshalb immer darin, die Schwankungen im Altsand zu erkennen und die Zusätze während des Mischprozesses entsprechend differenziert zuzugeben.

Nach einer druckschriftlichen Vorveröffentlichung der Firma Trischberger KG vom 21. Februar 1978 ist es schon bekannt, vor dem Mischen oder in dem Mischgerät die Feuchtigkeit des Gießereisandes zu messen, vorzugsweise bei gleichzeitiger Ermittlung der Temperatur. Aus dem Prospekt GI 910 der Firma Eirich vom Februar 1979 ist weiterhin ein kombiniertes Meßsystem bekannt, bei dem auf kapazitiver Basis die Feuchte und die Dichte des Sandes zu Beginn der Mischzeit in der Mischvorrichtung gemessen werden. Dieses Verfahren wird gegenüber der vorliegenden Erfindung als nächstliegend angesehen. Zwar kann man mit diesen beiden vorgenannten Systemen eine frühzeitige Messung erreichen, d.h. schon vor dem Mischen oder zumindest zu Beginn der Mischzeit, so daß während der Mischzeit noch auf verhältnismäßig einfache Weise eine Korrektur des Feuchtigkeitsgehaltes des Sandes möglich ist.

Bei der erstegenannten reinen Feuchtigkeitsmessung ist es jedoch von Nachteil, daß hier nur die Feuchtigkeit als einzige Variable gemessen wird, ohne daß die übrigen Schwankungen bzw. Variablen im Gießereialtsand berücksichtigt werden. Das zweitgenannte kombinierte Meßsystem berücksichtigt zwar neben der Feuchtigkeit des Sandesauch dessen Verdichtbarkeit bzw. Verformbarkeit, die wiederum mit dem Schüttgewicht zusammenhängen, mit Nachteil muß aber bei einer Änderung der Sandcharakteristik das Meßgerät nachjustiert werden. Es versteht sich, daß hierzu zeitaufwendige Maßnahmen erforderlich sind.

Ferner sind Systeme bekannt, bei denen die Verdichtbarkeit und/oder Verformbarkeit des Sandes während der Mischzeit durch Probenahme aus dem Mischgerät oder nach dem Mischen erfaßt werden. Man erhält bei dieser Meßmethode zwar Direktergebnisse der einen oder anderen für den Verarbeiter wichtigen Sandeigenschaft. Nachteilig ist es dabei aber, daß die Korrektur der Wasserzugabe während der Mischzeit diese verlängern muß, weil die Zugabe stufenweise erfolgt und die Zugabemenge vor jeder neuen Messung erste eingemischt werden muß.

Allen bekannten Systemen und Verfahren haftet der Nachteil an, daß die Verdichtbarkeit des Sandes gegebenenfalls festgestellt werden kann, jedoch nicht die Ursachen, die zur Veränderung der Verdichtbarkeit führen, ermittelt werden.

Aufgabe der Erfindung ist daher die Schaffung eines Verfahrens der eingangs genannten Art, mit welchem die Ursachen für die Veränderung der Verdichtbarkeit ermittelt werden und eine Umeichung unter Berücksichtigung dieser Ursachen möglich ist

Diese Aufgabe wird erfindungsgemäß. dadurch gelöst, daß für vorgegebene Sandcharakteristik ein Sollwert.sowohl für die Verdichtbarkeit (C) als auch für die Feuchtigkeit (Z') entsprechend einer ersten Eichgeraden (I) vorgegeben wird, der Ist- wert (Y) der Verdichtbarkeit (A) in einer ersten Stufe gemessen und durch Veränderung der Feuchtigkeit (von Y' auf Z') auf den Feuchtigkeitssollwert (Z') geführt wird, sodann also Gegenprobe nochmals in einer zweiten Stufe der Istwert (X) der Verdichtbarkeit (B) gemessen wird und die Differenz (B-C) zwischen der zuletzt ermittelten (B) und der Soll-Verdichtbarkeit (C) als Korrekturgröße (d) zum Justieren der Eichgeraden (I) auf eine zweite Eichgerade (11) benutzt wird, welche anschließend in der ersten Meßstufe als neue Eichgerade für die Ist-Wert-Messung verwendet wird. Auf diese Weise erhält man Hinweise auf die Ursachen, welche zur Veränderung der gemessenen Verdichtbarkeit des Sandes führen, und man schafft einen automatischen Regelkreislauf auch für wechselnde Sandeigenschaften. Im Wesen erreicht man dies durch zwei einfache Meßstufen, wobei eine gegebenenfalls festgestellte Meßdifferenz als Korrekturfaktor für die Justierung der ersten Meßstufe verwendet wird. Auf diese Weise erfolgt eine selbsttätige Anpassung des Meßvorganges an Verschiebungen in der Sandzusammensetzung.

Besonders zweckmäßig ist es dabei, wenn die erste Meßstufe zu Beginn des Mischvorganges und die zweite Meßstufe gegen Ende des Mischvorganges liegt. In der Zwischenzeit kann der Feuchtigkeitsgehalt des gerade gemessenen und sich in der Behandlung befindenden Gießereisandes verändert werden.

Die Praxis zeigt, daß nach dieser Veränderung der Feuchtigkeit des Sandes auf den Feuchtigkeitssollwert der letzte Feuchtigkeitsistwert spätestens ab der zweiten oder dritten Messung mit dem erfindungsgemäßen Verfahren in der Nähe des Sollwertes leigt. In aller Regel erfolgt daher das Justieren der an sich bekannten Eichgeraden in der ersten Meßstufe zu Beginn des Betriebes in den ersten Chargen. Theoretisch wird aber eine etwa festgestellte Differenz tatsächlich erst für die nächste Charge wirksam, weil eben die zweite Meßstufe gegen Ende des Mischvorganges liegt; eine Maßnahme, die sich in der Praxis aber durchaus bewährt- hat, da die Veränderung der Sandzusammensetzung in der Regel nicht schlagartig erfolgt, sondern als Tendenz rechtzeitig erkannt werden kann. Bei vorteilhafter weiterer Ausgestaltung der Erfindung ist die Verschiebung der Eichgeraden in der ersten Meßstufe innerhalb eines vorgegebenen Toteranzbereiches zugelassen. Unter der Meßgeraden wird die in etwa geradlinige Abhängigkeit der Verdichtbarkeit vom Wassergehalt des Gießereisandes bei jeweiliger Sandcharakteristik, vorzugsweise Schlämmstoffgehalt, verstanden. Diese Eichgerade kann sich je nach der Sandcharakteristik verschieben. Gibt man nun diesen Toleranzbereich vor, dann benutzt man erfindungsgemäß die ermittelte Differenz bei Überschreitung dieser Toleranzgrenze dazu, einzelne weitere Mischungskomponenten vor dem Mischer anders zu dosieren bzw. deren eingestellte Dosierung zu korrigieren, damit die Sandzusammensetzung bzw. seine Charakteristik wiederum an den gewünschten Sollwert herangeführt oder zumindest in den Toleranzbereich wieder hineingebracht wird.

Zweckmäßig ist es, wenn erfindungsgemäß der Toleranzbereich der Verschiebung der Eichgeraden durch den Schlämmstoffgehalt des Sandes bestimmt ist. Dieses ist eine physikalisch an sich bekannte Tatsache, bedeutet aber im Zusammenhang mit der Erfindung eine Wertung für die Korrekturmaßnahmen. Mit anderen Worten hat man festgestellt, daß gerade der Schlämmstoffgehalt des Sandes ein besonders wichtiger Parameter ist, und wenn man diesen automatisch korrigieren kann, hat man die gewünschten Ziele schon weitgehend erreicht.

Wie vorstehend schon kurz erwähnt, kann es erfindungsgemäß besonders vorteilhaft sein, wenn bei Überschreiten des Toleranzbereiches eine Meßgröße an Dosierrechner für Neusand-, Additivzugabe usw. abgegeben wird. Zwar wird der vorgegebene Toleranzbereich bei einer in Funktion befindlichen Anlage in der Regel als Erfahrungswert mit vernünftiger Größe angesetzt und vorgegeben, so daß im allgemeinen ein Überschreiten dieses Bereiches nicht vorkommt, in Ausnahmefällen und bei außergewöhnlichen Belastungen des Gießereisandes kann jedoch eine entsprechende Dosierkorrektur notwendig werden, welche durch die erfindungsgemäßen Maßnahmen in der vorstehend beschreibenen Weise automatisch regelbar möglich ist.

Weitere Vorteile, Merkmale und Anwendungsmöglichkeiten der vorliegenden Erfindung ergeben sich aus der folgenden Beschreibung in Verbindung mit den Zeichnungen. Es zeigen:
Figur 1 ein schematisches Diagramm des an sich bekannten Zusammenhanges zwischen der Verdichtbarkeit von Gießereisand und seinem Feuchtigkeitsgehalt, bei verschiedenen Schlämmstoffgehalten,
Figur 2 schematisch eine Eichgerade mit einem Istwert und einem Sollwert,
Figur 3 die gleiche Darstellung wie bei Figur 2, wobei jedoch der Toleranzbereich und die Berücksichtigung der Verschiebung der Eichgeraden dargestellt sind, und
Figur 4 schematisch eine Anlage zur Durchführung des Verfahrens nach der Erfindung.

Die Verformbarkeit des Sandes hängt direkt mit dem Schüttgewicht (in kg/I) oder mit der Verdichtbarkeit (in %) zusammen und ist für den Gießereifachmann eine sehr wichtige Größe. In Figur 1 ist als schematisches Beispiel die Abhängigkeit der Verdichtbarkeit in % vom Feuchtigkeitsgehalt in %-Wasser dargestellt. Es ergibt sich beispielsweise eine Eichgerade I für einen Schlämmstoffgehalt von 8%, eine Eichgerade 11 für einen Schlämmstoffgehalt von 10% und eine Eichgerade 111 für einen Schlämmstoffgehalt von 12%. Man erkennt, wie sich die Gerade mit Veränderung des Schlämmstoffgehaltes verschiebt. Mit anderen Worten sind beispielsweise kit steigendem Schlämmstoffgehalt zunehmende Wassergehalte notwendig. Weitere Feststellungen aus der Theorie, daß diese Kurven um so steiler leigen, je geringer der Schlämmstoffgehalt des Sandes ist, brauchen hier nicht berücksichtigt zu werden, weil sie zum Verständnis der Erfindung nicht erforderlich sind.

In Figur 2 ist zur Erläuterung der erfindungsgemäßen Maßnahmen eine der Eichkurven in einem qualitativ gleichen Diagramm herausgegriffen. Der Punkt Z zeigt den gewünschten Sollwert auf der Eichgeraden, dem die Verdichtbarkeit C als Sollwert und der Feuchtigkeitsgehalt Z' in %-Wasser entspricht. Wird nun in der ersten Meßstufe I bei Beginn der Messung auf der Eichgeraden der Istwert Y festgestellt, so gehört zu diesem der Istwert A der Verdichtbarkeit und der Istwert Y' des Feuchtigkeitsgehaltes.

Gemäß Figur 4 wird nun von der Meßstufe der Verdichtbarkeit über Leitung 2 ein Meßsignal an den Dosierrechner gegeben, welcher die in der Feuchtekorrektur anhand des Diagramms gemäß Figur 2 oder 3 ermittelte, erforderliche Korrekturwassermenge als Differenzbetrag zwischen der Größe Z'-Y' beinhaltet. Wird diese Menge Korrekturwasser hinzugefügt, so hat man theoretisch den Istwert Z auf der Eichgerade als Sollwert ereicht.

Infolge der unterschiedlichen Sandbelastung liegen die tatsächlichen Gegebenheiten aber nicht derart vereinfacht und günstig vor. Als wesentlichste Veränderung der Sandcharakteristik ist der Schlämmstoffgehalt herausgegriffen, welcher eine Verschiebung der Eichgeraden I gemäß Figur 3 beispielsweise zur Eichgeraden 11 bedingt.

In Figur 3 ist anhand des gleichen schematischen Diagrammes die Korrekturmaßnahme gemäß der Erfindung veranschaulicht. Der Sollwert Z auf der Eichgeraden I wird vorgegeben. Wenn nun in der ersten Meßstufe auf der im Rechner eingegebenen Eichgeraden I der Istwert Y gemessen wird, so entspricht diesem eine Verdichtbarkeit A und eine Feuchtigkeitsgehalt Y'. Der Rechner nimmt die Eichgerade I als die richtige an und ermittelt als Korrekturwassermenge den Betrag zwischen der Größe Z' und Y'. Nach Zugabe dieser Wassermenge wird das Mischgut weiter verarbeitet, so daß das Wasser in dem Gießereisand schließlich eingearbeitet ist, Am Ende des Mischvorganges oder nach Verlassen des Mischgerätes wird in dem gemischten Sand in einer zweiten Meßstufe eine Gegenprobe durchgeführt. Liegt nun bei dieser Gegenprobe, d.h. in der zweiten Meßstufe 11, der ermittelte Wert ebenfalls bei Z, so handelt es sich tatsächlich um die richtige Eichgerade, denn es braucht nun eine Korrektur nicht vorgenommen zu werden. Weicht jedoch der tatsächlich gemessene Wert X von dem Wert Z ab, so kann davon ausgegangen werden, daß sich der Schlämmstoffgehalt des Sandes z.B. von der Eichgerade I zur Gerade 11 geändert und die Gerade sich damit um den Betrag d verschoben hat. Die auf diese Weise ermittelte Verschiebung d wird über Leitung 1 der Feuchtekorrektur übermittelt und kann dazu benutzt werden, die Eichgerade in demjenigen Meßgerät, welches die erste Meßstufe I durchführt, um diesen Betrag d zu verschieben.

Mit Vorteil ist es nach diesem Verfahren möglich, eine selbständige Regelung und Anpassung an Veränderungen der Sandzusammensetzung durchzuführen.

Im Beispiel der Figur 3 zeigt sich nämlich, daß nach Zugabe der Korrekturwassermenge Z'-Y' die Gegenprobe einen Wert X erbracht hat, welcher nicht etwa die gesuchte und gewollte Verdichtbarkeit C also Sollwert sondern stattdessen die Größe B hat. Tatsächlich hat der Rechner bei der Meßstufe I eine unrichtige Korrekturwassermenge ausgerechnet und über Leitung 2 mit der Feuchtekorrektur FK über den Dosierrechner falsch ausgewertet.

Erst die Feststellung der Verschiebung d und das Umjustieren des Gerätes bei der Meßstufe I erlaubt die richtige Feststellung einer Korrekturwassermenge, so daß dann der letztlich gemessene Wert X mit dem Wert zusammenfällt. Dann erst ist der Sollwert der Verdichtbarkeit gleich deren Istwert.

Die untere parallele Eichgerade ist mit Tₘᵢₙ und die obere mit Tₘₐₓ bezeichnet. Es sind dies die vorgegebenen Toleranzgrenzen für den Schlämmstoffgehalt des Gießereisandes. Wird eine dieser Grenzen bei der Durchführung des erfindungsgemäßen Verfahrens überschritten, so erfolgt zwar eine Nachjustierung der Eichgeraden bis zu dieser Grenze hin, gleichzeitig wird jedoch ein entsprechender Meßwert an die Dosieranlage gegeben, beispielweise gemäß Leitung 1 für den Dosierrechner der Filterstaub- oder Neusandzugabe oder über Leitung 3 für den Dosierrechner für Bentonit und Kohlenstaubzugabe, gegebenenfalls aufgrund der Messung der Druckfestigkeit, wie noch erläutert wird. Dort können dann automatisch die Mengen an Neusand, Bindemittel oder Additiven erhöht oder entsprechend verringert werden.

Besonders vorteilhaft läßt sich die beschriebene Gegenprobe mit einem Meßgerät durchführen, welches neben der Verdichtbar auch die Druck- oder Scherfestigkeit des Sandes mißt. In Figur 4 ist über dem Förderer 6 ein solches Meßgerät für die Druckfestigkeit schematisch angedeutet. Der bei dieser Messung in der zweiten Stufe 11 gewonnene Wert kann beispielsweise über die Leitung 3 an die Dosieranlage übermittelt werden, so daß eine entsprechende Korrektur von Bentonit und Kohlenstoffen oder auch Additiven vorgenommen wird. Beim Einsatz von Dosierrechnern ist es in einfacherweise möglich, die Zugabe von Bentonit und Additiven nach den gemessenen Festigkeitswerten des Sandes automatisch zu korrigieren und darüberhinaus noch eine zusätzliche Korrektur vorzunehmen, welche durch die Änderung der Neusandzugabe erforderlich wird.

## Patentansprüche

1. Verfahren zur automatischen Regelung von Gießereisandaufbereitungsanlagen, bei welchem die Feuchtigkeit und die Verdichtbarkeit des Gießereisandes gemessen werden, dadurch gekennzeichnet, daß für eine vorgegebene Sandcharakteristik ein Sollwert (Z) sowohl für die Verdichtbarkeit (C) als für die Feuchtigkeit (Z') entsprechend einer ersten Eichgeraden (I) vorgegeben wird, der Istwert (Y) der Verdichtbarkeit (A) in einer ersten Stufe gemessen und durch Veränderung der Feuchtigkeit (Von Y' auf Z') auf den Feuchtigkeitssollwert (Z') geführt wird, sodann als Gegenprobe nochmals in einer zweiten Stufe der Istwert (X) der Verdichtbarkeit (B) gemessen wird und die Differenz (B-C) zwischen der zuletzt ermittelten (B) und der Soll-Verdichtbarkeit (C) als Korrekturgröße (d) zum Justieren der Eichgeraden (I) auf eine zweite Eichgerade (11) benutzt wird, welche anschließend in der ersten Meßstufe als neue Eichgerade für die Ist-Wert-Messung verwendet wird.

2. Verfahren nach Anspruch 1, dadurch gekennzeichnet, daß die erste Meßstufe zu Beginn des Mischvorganges und die zweite Meßstufe gegen Ende des Mischvorganges oder nach dem Mischen liegt.

3. Verfahren nach Anspruch 1 oder 2, dadurch gekennzeichnet, daß die Verschiebung der Eichgeraden in der ersten Meßstufe innerhalb eines vorgegebenen Toleranzbereiches (Tₘᵢₙ bis T max) zugelassen ist.

4. Verfahren nach einem der Ansprüche 1 bis 3, dadurch gekennzeichnet, daß der Toleranzbereich der Verschiebung der Eichgeraden durch den Schlämmstoffgehalt des Sandes bestimmt ist.

5. Verfahren nach einem der Ansprüche 1 bis 4, dadurch gekennzeichnet, daß bei Überschreiten des Toleranzbereiches (T_{min―}Tₘₐₓ) eine Meßgröße an Dosierrechner für Neusand-, Additivzugabe usw. abgegeben wird.

## Revendications

1. Procédé de régulation automatique d'installations de préparation de sables de fonderie, selon lequel on mesure l'humidité et la compressibilité du sable de fonderie, caractérisé en ce que, pour une caractéristique prédéterminée du sable, on prédétermine une valeur de consigne (Z) aussi bien pour la compressibilité (C) que pour l'humidité (Z') conformément à une première droite d'étalonnage (1), on mesure, lors d'une première étape, la valeur réelle (Y) de la compressibilité (A) et on passe à la valeur de consigne (Z') de l'humidité par modification de l'humidité (de Y' à Z'), puis on mesure à nouveau, lors d'une seconde étape, à titre d'essai contradictoire, la valeur réelle (X) de la compressibilité (B) et on utilise la différence (B-C) entre la compressibilité (B) déterminée en dernier lieu et la compressibilité de consigne (C) en tant que grandeur de correction (d) pour adjuster la droite d'étalonnage (I) sur une seconde droite d'étalonnage (II), que l'on utilise ensuite, dans la première étape de mesure, en tant que nouvelle droite d'étalonnage pour la mesure de la valeur réelle.

2. Procédé selon la revendication 1, caractérisé en ce que la première étape de mesure se situe au début de l'opération de mélange et que la seconde étape de mesure se situe à la fin de l'opération de mélange ou après le mélange.

3. Procédé selon la revendication 1 ou 2, caractérisé en ce que le décalage des droites d'étalonnage lors de la première étape de mesure est autorisé dans les limites d'une plage prédéterminée de tolérances (Tₘᵢₙ à TₘₐX).

4. Procédé selon l'une des revendications 1 à 3, caractérisé en ce que la plage de tolérances de décalage des droites d'étalonnage est déterminée par la teneur en boue du sable.

5. Procédé selon l'une des revendications 1 à 4, caractérisé en ce que lors du dépassement de la plage de tolérances (T_{min―}Tₘₐₓ), une grandeur de mesure est appliquée au calculateur de dosage pour l'adjonction de sable neuf, d'un additif, etc.

## Claims

1. A process for automatically regulating foundry sand preparation installations, wherein the moisture content and the compactability of the foundry sand are measured, characterised in that for a predetermined sand characteristic, a reference value (Z) is predetermined both in respect to compactability (C) and also in respect of moisture content (Z'), in accordance with a first calibration straight line (I), the actual value (Y) of compactability (A) is measured in a first stage and set by changing the moisture content (from Y' to Z') to the moisture content reference value (Z'), then as a check sample the actual value (X) in respect of compactability (B) is measured again in a second stage and the difference (B-C) between the last-determined compactability (B) and the reference compactability (C) is used as a correction parameter (d) for adjusting the calibration straight line (I) to a second calibration straight line (II) which is then used in the first measuring stage as a new calibration straight line for the actual value measurement operation.

2. A process according to claim 1 characterised in that the first measurement stage is at the beginning of the mixing operation and the second measurement stage is towards the end of the mixing operation or after the mixing step.

3. A process according to claim 1 or claim 2 characterised in that shift in respect of the calibration straight lines in the first measurement stage is admitted within a predetermined tolerance range (T min to Tₘₐₓ)_{'}

4. A process according to one of claims 1 to 3 characterised in that the tolerance range in respect of the shift of the calibration straight lines is determined by the slurry material content of the sand.

5. A process according to one of claims 1 to 4 characterised in that when the tolerance range (Tₘᵢₙ―Tₘₐₓ) is exceeded, a measurement value is outputted to metering computing means for the supply of fresh sand, additive etc.
